# EUROPÄISCHE PATENTSCHRIFT

(11) **EP 1 187 940 B1**
(45) Veröffentlichungstag und Bekanntmachung des Hinweises auf die Patenterteilung: **29.09.2004**
(21) Anmeldenummer: 00938811.7
(22) Anmeldetag: 23.06.2000
(51) Int. Cl.: C21B 7/20

(54) **BESCHICKUNGSVORRICHTUNG FÜR EINEN SCHACHTOFEN**
FEED DEVICE FOR A SHAFT FURNACE
DISPOSITIF D'ALIMENTATION POUR UN FOUR A CUVE

(30) Priorität: 25.06.1999 DE 19929180
(43) Veröffentlichungstag der Anmeldung: 20.03.2002
(73) Patentinhaber: Z & J Technologies GmbH, 52355 Düren (DE)
(72) Erfinder: IRNICH, Franz-Josef, D-52393 Hürtgenwald (DE)
(74) Vertreter: Popp, Eugen, Dr.
(86) Internationale Anmeldenummer: PCT/EP2000/005798
(87) Internationale Veröffentlichungsnummer: WO 2001/000884

(56) Entgegenhaltungen:
- PATENT ABSTRACTS OF JAPAN vol. 012, no. 333 (C-526), 8. September 1988 (1988-09-08) & JP 63 096205 A (ISHIKAWAJIMA HARIMA HEAVY IND CO LTD), 27. April 1988 (1988-04-27)
- PATENT ABSTRACTS OF JAPAN vol. 014, no. 188 (C-0710), 17. April 1990 (1990-04-17) & JP 02 034710 A (NIPPON STEEL CORP), 5. Februar 1990 (1990-02-05)
- PATENT ABSTRACTS OF JAPAN vol. 014, no. 188 (C-0710), 17. April 1990 (1990-04-17) & JP 02 034711 A (NIPPON STEEL CORP), 5. Februar 1990 (1990-02-05)
- PATENT ABSTRACTS OF JAPAN vol. 006, no. 208 (C-130), 20. Oktober 1982 (1982-10-20) & JP 57 116719 A (SHIN NIPPON SEITETSU KK), 20. Juli 1982 (1982-07-20)
- PATENT ABSTRACTS OF JAPAN vol. 1995, no. 10, 30. November 1995 (1995-11-30) & JP 07 179916 A (KAWASAKI STEEL CORP), 18. Juli 1995 (1995-07-18)
- PATENT ABSTRACTS OF JAPAN vol. 1998, no. 01, 30. Januar 1998 (1998-01-30) & JP 09 235604 A (KAWASAKI STEEL CORP), 9. September 1997 (1997-09-09)

## Beschreibung

Die Erfindung betrifft eine Beschickungsvorrichtung für einen Schachtofen, insbesondere Hochofen, mit einer Beschickungsschurre, deren Oberteil und Unterteil jeweils gesondert drehbar sind.

Zur Beschickung (Begichtung) von Schachtöfen mit Beschickungsgut ist eine Vielzahl verschiedenartiger Beschickungsvorrichtungen bekannt. Um das Beschickungsgut gleichmäßig über den Schachtquerschnitt zu verteilen, wurden insbesondere bereits vor Jahrzehnten drehbare Gichtbühnen mit einem ebenfalls drehbaren, exzentrisch zur Ofenachse angeordneten Verteiler vorgeschlagen. Mit einer derartigen Beschickungsvorrichtung kann, indem die Mündung des Verteilers auf zwei einander überlagerten Kreisbahnen über den Schachtquerschnitt geführt wird, eine weitgehend gleichmäßige Beschickung ohne Ausbildung betonter Schüttkegel erfolgen.

Eine etwas andere Anordnung, wie sie aus der DE 295 15 419 U1 bekannt ist, umfaßt eine Drehschurre mit einem rotierend antreibbaren zylindrischen Gehäuse, mehreren an den Auslauf des Gehäuses angeschlossenen Beschickungsschurren mit unterschiedlicher radialer Erstreckung und eine im Gehäuse angeordnete Verteilerschurre, deren Ende in eine Beschickungsschurre einmündet und mit dem Gehäuse drehbar ist, wobei die Verteilerschurre innerhalb des Gehäuses verstellbar und die Zuordnung zu den Beschickungsschurren wählbar ist. Mit dieser Anordnung kann das Beschickungsprofil gezielt eingestellt werden, sie ist jedoch konstruktiv und vom Materialeinsatz her relativ aufwendig.

Aus der DE-PS 868913 sind verschieden geformte Begichtungseinrichtungen für Hochöfen bekannt, deren Kernstücke ein erster Trichter mit rüsselförmigem Auslauf, der das an den Rand des Ofens zu bringende Gut leitet, und ein zweiter Trichter mit senkrechtem Auslauf sind, der das Beschickungsgut der Ofenmitte zuführt. Auch diese Anordnung ist durch einen hohen Materialaufwand gekennzeichnet, und sie ermöglicht zudem nur sehr bedingt eine gezielte Einstellung des Beschickungsprofils aus unterschiedlichen Beschickungsgütern.

Eine weitere, aus der DE-AS 1 169 474 bekannte drehbare Begichtungseinrichtung umfaßt eine Mehrzahl von auf dem Umfang eines Kreises verteilten Verteilerschurren sowie zusätzlich eine zentrumsnahe und eine äußere Verteilerschurre, die sämtlich über eine geeignet geführte Trichterschurre befüllt werden. Bei dieser Anordnung ist keine frei wählbare Einstellung der Mündung auf einen beliebigen Punkt des Schachtquerschnitts möglich, und auch sie ist material- und konstruktionsaufwendig.

Aus der DE 28 25 718 C2 sowie weiteren Patenten derselben Inhaberin ist eine Beschickungsvorrichtung für Schachtöfen bekannt, deren Kernstück eine im Bezug zur Ofenachse winkelverstellbare Verteilerschurre mit einer Universalgelenk-Aufhängung ist, die mittels eines geeigneten Stellmechanismus um zwei zueinander senkrechte Achsen schwenkbar ist. Diese Vorrichtung ermöglicht eine fein gezielte Einbringung des Beschickungsgutes zu vorbestimmten Punkten des Schachtquerschnitts, hat aber einen konstruktiv aufwendigen Antrieb mit großem Platzbedarf.

Schließlich ist aus der JP-A 63 096 205 eine Beschickungsvorrichtung bekannt, die sich von derjenigen nach Anspruch 1 nur dadurch unterscheidet, daß einer von zwei Drehantrieben nicht nur auf das Oberteil der Beschickungsschurre, wirkt sondern auch zusätzlich, über ein Planetengetriebe, auf das Unterteil der Beschickungsschurre, welches mit dem anderen Drehantrieb, ebenso über das Planetengetriebe, verbunden ist. Die Antriebsverbindungen über das Planetengetriebe sichen einen gleichmäßigen Austrag über den Drehunfang; der zweitgenannte Drehantrieb- ermöglicht den gleichmäßigen Austrag in der Radialrichtung.

Der vorliegenden Erfindung liegt die Aufgabe zugrunde, eine vereinfachte Beschickungsvorrichtung der in der JP-A beschrichebenen Art anzugeben, die sich insbesondere platz- und materialsparend realisieren lässt. Vor allem soll der Konstruktionsaufwand für den Antrieb der zwei-teiligen Beschickungsschurre gegenüber dem letztgenannten Stand der Technik erheblich reduziert werden.

Diese Aufgabe wird durch eine Beschickungsvorrichtung mit den Merkmalen des Anspruches 1 gelöst.

Die erfindungsgemäße Beschickungsvorrichtung zeichnet sich getriebetechnisch durch eine Minimal-Konstruktion aus. Es sind nur wenige Zahnkranz-Ritzel-Verbindungen erforderlich, um die gewünschten Relativbewegungen zwischen Ober- und Unterteil der Beschickungsschurre zu erhalten. Die erfindungsgemäße Lösung ist mechanisch hoch belastbar, einfach ansteuerbar, geräusch- und verschleißarm. Der Platzbedarf für die getriebliche Verbindung zwischen Antrieben und Beschickungsschurre ist minimal.

In einer bevorzugten Ausführung sind das Ober- und Unterteil im wesentlichen zylindrisch - insbesondere elliptisch oder halbelliptisch - geformt (rohrförmig) und bilden - bei entsprechender Drehstellung des Unterteils gegenüber dem Oberteil - insgesamt ein schräg an den Auslaß des Grundkörpers angefügtes zweiteiliges Rohr. Durch diese Ausführung wird ein ungehinderter, reibungsarmer Auslauf des pseudofluidischen Beschickungsgutes gewährleistet.

Leicht überschaubare geometrische Verhältnisse ergeben sich, wenn die Drehachse des Unterteils parallel zur vertikalen Drehachse des Grundkörpers verläuft und die Drehachsen die Trennebene zwischen dem Unterteil und dem Oberteil (in der die Führung des Unterteils gegenüber dem Oberteil erfolgt) senkrecht durchstoßen.

Der Antrieb des Gehäuses (und Oberteils) ist in an sich bekannter Weise vorteilhaft durch einen Elektromotor mit Ritzel-Zahnkranz-Anordnung realisiert, wobei der mit dem Ritzel des Antriebs-Elektromotors im Eingriff stehende Zahnkranz mit dem Grundkörper drehfest verbunden ist. Auch der Antrieb des Unterteils umfaßt in einer vorteilhaften Ausführung eine Ritzel-Zahnkranz-Anordnung, wobei der hierzu gehörige Zahnkranz den Auslaß des Grundkörpers insbesondere drehbar umschließt. An diesem letzteren Zahnkranz ist in einer ersten zweckmäßigen Ausführung eine Schubstangenanordnung angebracht, die über Gelenke an einem Ende mit dem Zahnkranz und über Gelenke am anderen Ende mit dem Unterteil der Beschickungsschurre verbunden ist.

In einer hierzu alternativen Ausführung umfaßt der Antrieb des Unterteils der Beschickungsschurre eine Abtriebswelle, an deren dem Unterteil benachbarten Ende eine Ritzel vorgesehen ist, welches mit einem das Unterteil drehfest umschließenden weiteren Zahnkranz kämmt.

Das Oberteil wie auch das Unterteil haben zweckmäßigerweise einen Drehwinkelbereich von im wesentlichen 360°.

Im Hinblick auf die Realisierung eines fein vorbestimmbaren Beschickungsprofils ist die vorgeschlagene Lösung besonders vorteilhaft in der Ausführung mit mindestens zwei Vorratsbehältern für ein erstes und zweites Beschickungsgut, die in den Grundkörper der Beschickungsvorrichtung münden und wahlweise in diesen entleerbar sind. Durch eine mit der aktuellen Drehstellung des Ober- und Unterteils der Beschickungsschurre abgestimmte Öffnung der Materialhalteklappen der Vorratsbehälter kann gezielt das eine oder andere Beschickungsgut (oder ggfs. weitere Einsatzstoffe) in vorbestimmter Menge an vorgewählten Punkten des Schachtquerschnitts eingebracht werden.

In besonders vorteilhafter Weise ist eine solche differenzierte Beschickung bei einer Ausführung realisierbar, die eine Beschickungs-Steuereinheit hat, der eingangsseitig Mittel zur Erfassung der Drehwinkelstellung des Oberteils und des Unterteils (und damit des aktuellen Beschickungspunktes) und ausgangsseitig Klappenantriebe für die Materialhalteklappen zugeordnet sind.

In einer Beschickungsvorrichtung im weiteren Sinne ist zwischen dem Vorratsbehälter oder den Vorratsbehältern eine Ventilanordnung vorgesehen, die in bevorzugter Ausführung pro Vorratsbehälter jeweils ein Materialfluß-Steuerventil und ein gasdichtes Absperrventil umfaßt. Diese Ventilanordnung ist vorteilhafterweise als kompakte Ventilbaugruppe ausgeführt, die bevorzugt als sowohl gegenüber dem Schachtofen als auch gegenüber dem Vorratsbehälter bzw. den Vorratsbehältern - zusammen mit den zugehörigen Ventilantrieben ― als Ganzes verschiebbar ist.

Ein Einlaßflansch des Schachtofens ist bevorzugt gegenüber einem auf diesem aufliegenden Flansch der erwähnten Ventilbaugruppe abgedichtet, was besonders zuverlässig und dauerhaft unter Einsatz eines Kompensators mit einer wärmedehnungsausgleichenden Andrückeinrichtung gelingt. Eine solche umfaßt eine hydraulische Andrückeinrichtung oder - als solche beispielsweise aus der EP 0 609 406 B1 der Anmelderin bekannte - thermodynamische Andrückelemente.

Weiterhin ist zweckmäßigerweise zwischen dem oder jedem Vorratsbehälter und der Ventilbaugruppe ein Einfülltrichter angeordnet. An dessen Auslauf ist das Materialfluß-Steuerventil der oben erwähnten Ventilanordnung angeordnet, während am Auslauf des jeweiligen Vorratsbehälters in den zugehörigen Trichter ein weiteres gasdichtes Absperrventil angeordnet ist, welches das Einfüllen von Material in den Trichter ohne Materialkontakt mit den Ventildichtflächen erlaubt.

Vorteile und Zweckmäßigkeiten der Erfindung ergeben sich im übrigen aus den Unteransprüchen sowie der nachfolgenden Beschreibung zweier bevorzugter Ausführungsbeispiele anhand der Figuren. Von diesen zeigen:
- Fig. 1a, 1b und 1c: eine erste Ausführungsform der erfindungsgemäßen Beschickungsvorrichtung an einem Schachtofen in einer Teil-Längsschnittdarstellung, einer Teil-Querschnittsdarstellung sowie in Form eines vergrößerten Ausschnitts aus der Teil-Längsschnittdarstellung,
- Fig. 2a, 2b und 2c: eine zweite Ausführungsform der erfindungsgemäßen Beschickungsvorrichtung an einem Schachtofen in einer Teil-Längsschnittdarstellung, einer Teil-Querschnittsdarstellung sowie in Form eines vergrößerten Ausschnitts aus der Teil-Längsschnittdarstellung und
- Fig. 3: eine schematische Darstellung zur Steuerung der Beschickungsvorrichtung nach einem Ausführungsbeispiel in Form eines Funktions-Blockschaltbildes.
- Fig. 4a, 4b und 4c: eine dritte Ausführungsform der erfindungsgemäßen Beschickungsvorrichtung an einem Schachtofen in zwei schematischen Darstellungen in Art von Längsschnittdarstellungen längs aufeinander senkrecht stehender Schnittebenen sowie einer ver- . einfachten Draufsicht auf den Schachtofen.

Die Figuren 1a bis 1c zeigen in verschiedenen Ansichten eine Beschickungsvorrichtung 100 für einen Hochofen 101 gemäß einer ersten Ausführungsform der Erfindung. Oberhalb der Beschickungsvorrichtung 100 sind ein erster und ein zweiter Vorratsbehälter 103, 105 für ein erstes und zweites Beschickungsgut angeordnet, die jeweils ein Auslaufrohr 103a, 105a aufweisen, welches durch eine Materialhalteklappe 103b, 105b wahlweise verschlossen oder geöffnet gehalten wird. Die Auslaufrohre 103a, 105a münden unter einem rechten Winkel zueinander in einen Einfülltrichter 106 für einen Grundkörper 107 der Beschickungsvorrichtung, in dem schwenkbar und durch Schwenken einem der Auslaufrohre 103a, 105a zuordenbar eine gasdichte Klappe 109 angeordnet ist. An die untere Stirnseite des Grundkörpers 107, die zugleich dessen Auslauf 107a bildet, ist eine Beschickungsschurre 111 angeflanscht.

Die Beschickungsschurre 111 umfaßt ein schräg an den Auslauf 107a angesetztes, rohrförmiges Oberteil 113 und ein ebenfalls rohrförmiges und mit gleichem Durchmesser wie das Oberteil 113 ausgebildetes Unterteil 115. Die Trennebene zwischen dem Oberteil 113 und dem Unterteil 115 ist parallel zur Ebene des Auslaufs 107a, und eine Längsachse (und zugleich Drehachse) A1 des Grundkörpers 107 durchstößt diese Ebene senkrecht. An dieser Trennebene sind das Oberteil 113 und das Unterteil 115 der Beschickungsschurre 111 über ein Lagergehäuse 117 miteinander drehbar verbunden. Die Verbindung ist derart ausgebildet, daß das Unterteil 115 um eine zu seiner Längsachse geneigte, aber zur ersten Drehachse A1 parallele und von dieser beabstandete Drehachse A2 drehbar ist. In Fig. 1a ist mit kurz-kurz-lang gestrichelten Linien eine zweite Drehstellung der Beschickungsschurre 111 gezeigt, in der zusätzlich das Unterteil 115 einen anderen Drehwinkel relativ zum Oberteil 113 aufweist als in der mit durchgezogenen Linien bezeichneten Stellung. (Im Interesse der Übersichtlichkeit der Darstellung sind die Elemente in dieser zweiten Stellung nicht mit Bezugsziffern bezeichnet.)

Dem Grundkörper 107 ist ein erster Antrieb 119 zugeordnet, der einen ersten Elektromotor 121 mit einem ersten Antriebsritzel 123 sowie einen mit der Wandung des Grundkörpers 107 fest verbundenen Zahnkranz 125 umfaßt. Der Beschickungsschurre 111 ist ein zweiter Antrieb 127 zugeordnet, der einen zweiten Elektromotor 129, ein zweites Antriebsritzel 131 und einen gegenüber dem Grundkörper 107 drehbar gelagerten zweiten Zahnkranz 133 aufweist. Weiterhin gehört zum zweiten Antrieb 127 ein über ein weiteres Ritzel 135 mit dem Zahnkranz 133 kämmende Abtriebswelle 137, die an ihrem dem Unterteil 115 benachbarten Ende ein weiteres Ritzel 139 trägt, das im Eingriff mit einem an das Beschickungsschurren-Unterteil 115 drehfest angefügten Zahnkranz 141 steht. Die Abtriebswelle 137 ist über eine Lagerbuchse 137a und eine Spange 113a am Beschickungsschurren-Oberteil 113 gehaltert.

In den Vorratsbehältern 103, 105 aufgenommenes Beschickungsgut gelangt nach Öffnen einer oder beider Materialhalteklappen 103b, 105b über den Einfülltrichter 106, den Grundkörper 107 und die Beschickungsschurre 111 an einer Stelle in den Innenraum des Hochofens 101, die zum einen durch die Winkellage des Grundkörpers 107 und des daran befestigten Beschickungsschurren-Oberteils 113 und zum anderen durch die Winkellage des Beschickungsschurren-Unterteils 115 relativ zum Oberteil 113 bestimmt ist, wie mit der überlagerten Darstellung einiger möglicher Positionen in Fig. 1b verdeutlicht wird. Durch (hinsichtlich der Steuerung weiter unten genauer erläuterte) Betätigung der Antriebe 119 bzw. 127 wird die Winkellage des Gehäuses 107 und damit des Oberteils 113 um die Drehachse A1 einerseits und die Winkellage des Unterteils 115 um die Drehachse A2 andererseits eingestellt. Die Antriebe 119, 127 können jeweils einzeln - d.h. im Stillstand des jeweils anderen Antriebes - oder auch gemeinsam, und zwar dann synchron oder auch asynchron zueinander, in Betrieb sein, wodurch sich vielfältige Möglichkeiten zur Steuerung der Zufuhrmenge an erstem und/oder zweitem Beschickungsgut zu vorbestimmten Punkten im Innenraum des Hochofens 101 ergeben.

In den Figuren 2a bis 2c ist eine gegenüber der ersten Ausführung hinsichtlich des Antriebes modifizierte zweite Ausführung 100' einer Beschickungsvorrichtung dargestellt. Die weitaus meisten Komponenten der Anordnung stimmen mit denen nach Fig. 1a bis 1c überein, sind insoweit mit den gleichen Bezugsziffern bezeichnet und werden nachfolgend nicht nochmals erläutert.

Der wesentliche Unterschied der Beschickungsvorrichtung 100' gegenüber der Beschickungsvorrichtung nach Fig. 1a bis 1c besteht in der Modifikation des Antriebes 127' des Beschickungsschurren-Unterteils 115. Dieser Antrieb weist ebenso wie der Antrieb 127 nach Fig. 1a bis 1c einen Elektromotor 129, ein mit diesem verbundenes Antriebsritzel 131 und einen um den Grundkörper 107 drehbar gelagerten Zahnkranz 133 auf, jedoch ist die Kraftübertragung in den Innenraum des Hochofens 100 zum Unterteil 115 anders gelöst. Diese wird hier durch eine Anordnung aus zwei Schubstangen 141, 143 realisiert, die am oberen Ende schwenkbar an der Unterseite des Zahnkranzes 133 und am unteren Ende schwenkbar an Haltern 143 angelenkt sind, die an das Unterteil 115 angeschweißt sind. Durch den Fortfall des Ritzels der Abtriebswelle ergibt sich auch eine andere Gestaltung des Lagergehäuses (ohne Zahnkranz am Unterteil 115), das daher mit Ziffer 117' bezeichnet ist.

Die Funktionsweise der Schubstangenanordnung 141, 143 ist gut in Fig. 2b zu erkennen, die einen Schnitt längs der Ebene A-A in Fig. 2a darstellt. Auch hier sind (analog zu Fig. 1b) zwei verschiedene Stellungen des Beschickungsschurren-Oberteils 113 gezeigt; jedoch ist hier zu jeder Stellung des Oberteils nur eine Position des Unterteils dargestellt. Es ist zu verstehen, daß die Mündung des Unterteils 115 durch den Motor 119 vermittels der Schubstangen 143, 145 um die zweite Drehachse A2 jeweils - d.h. in jeder Stellung des Oberteils 113 - um 360° drehbar ist.

In Fig. 3 ist als Blockschaltbild ein Grobschema für die Steuerung einer Beschickungsvorrichtung gemäß der ersten oder zweiten oben erläuterten Ausführungsform skizziert.

Eine Steueranordnung 200 umfaßt einen Prozeßrechner 201 mit zugeordnetem Arbeitsspeicher 203 und Programmspeicher 205, mit dem eine Steuerung eines gesamten Hochofenprozesses unter Zugriff auf vorgespeicherte Datensätze und Programmabläufe sowie die Signale von (nicht dargestellten) Meßwertaufnehmern an einem Hochofen 101 (siehe die vorigen Figuren) ausgeführt wird. Dem Prozeßrechner 201 nachgeordnet sind eine Antriebs-Steuereinheit 207 und eine Beschickungs-Steuereinheit 209.

Die Antriebs-Steuereinheit 207 bewirkt über eine entsprechende Ansteuerung der Motoren 121, 129 zum Antrieb des Oberteils bzw. Unterteils der Beschickungsschurre eine Positionierung der Auslauföffnung der Beschickungsschurre über dem Hochofenquerschnitt. Die Winkelstellungen des Oberteils bzw. Unterteils werden durch je einen Drehwinkelgeber 211a, 211b erfaßt und der Beschickungs-Steuereinheit 209 zugeführt, wo sie mit Steuersignalen vom Prozeßrechner 201 zusammen zu Ansteuersignalen für die (in den vorigen Figuren nicht dargestellten) Motoren zur Betätigung der Materialhalteklammern 103b, 105b sowie der gasdichten Klappe 109 verarbeitet werden, um die Einfüllung von erstem und/oder zweitem Beschickungsgut in die Beschickungsschurre in Abhängigkeit von deren aktueller Position und dem über den Prozeßrechner vorgegebenen Beschickungsprofil zu steuern. Anstelle der Signale der Drehwinkelgeber 211a, 211b oder zusätzlich zu diesen können auch direkt von der Antriebs-Steuereinheit 207 Steuersignale (die beispielsweise die Drehgeschwindigkeit der beiden Antriebe betreffen) an die Beschickungs-Steuereinheit 209 übermittelt werden, was in der Figur durch einen gestrichelten Pfeil symbolisiert ist.

In Fig. 4a bis 4c ist in vereinfachten Darstellungen, die jeweils nur einige für die Ausführung der Erfindung wesentliche Elemente detaillierter zeigen und nachfolgend auch nur selektiv zur Hervorhebung von Unterschieden gegenüber der ersten und zweiten Ausführungsform beschrieben werden, eine weitere Beschickungsvorrichtung 300 skizziert. Mit den Ausführungen nach Fig. 1a bis 1c und Fig. 2a bis 2c übereinstimmende Komponenten werden nachfolgend nicht nochmals genauer erläutert.

Die Beschickungsvorrichtung 300 dient zur Beschickung eines Hochofens 301 aus einem ersten und zweiten Vorratsbehälter 303, 305 über je einen Einfülltrichter 304, 306. Am Auslauf jedes Vorratsbehälters 303, 305 in den zugehörigen Eifülltrichter 304 bzw. 306 ist eine gasdichte Schwenkklappe (Absperrventil) 308 bzw. 310 vorgesehen.

An Auslaufrohren 303a bzw. 305a der Trichter 304 bzw. 306 ist jeweils ein Materialfluß-Steuerventil (eine Materialhalteklappe) 303b, 305b mit zugeordnetem (nicht gesondert bezeichneten) Ventilantrieb angeordnet. Unterhalb dieser ist dem Auslaufbereich der Trichter 304, 306 jeweils ein gasdichtes Absperrventil (Klappe) 309a bzw. 309b mit zugehörigem (ebenfalls nicht gesondert bezeichnetem) Antrieb zugeordnet.

Die Klappen bzw. Ventile 305a, 305b und 309a, 309b zusammen mit den zugehörigen Antrieben sind zu einer kompakten, als Ganzes auf der Oberseite des Hochofens 301 verschiebbaren Ventilbaugruppe 312 zusammengefaßt. Ein unterer Flansch 312a der Ventilbaugruppe 312 in einem Grundkörper 307, mit dem dieser plan auf einem oberen Flansch 301a des Hochofens 301 aufliegt, ist diesem gegenüber durch - in der Figur nicht dargestellte - thermodynamische Andrückelemente in einer Weise abgedichtet, die einen zuverlässigen Wärmedehnungsausgleich sichert. Über Ventilbaugruppen-Antriebe 314 ist die Ventilbaugruppe 312 auf der Oberseite des Hochofens 301 verschiebbar, um Wartungsarbeiten an den Ventilen sowie an den (nachfolgend) erwähnten Teilen der Beschickungsschurre oder einen Austausch vornehmen zu können. In Fig. 4c ist die Ventilbaugruppe 312 mit durchgezogenen Linien in der Gebrauchsstellung über dem Hochofen 301 und mit Strich-Zweipunkt-Linien in der seitlich verschobenen Stellung skizziert.

Der Aufbau einer Beschickungsschurre 311 aus einem Oberteil 313 und einem Unterteil 315 mit einem dieser verbindenden Lagergehäuse 317 sowie entsprechenden Antrieben entspricht grundsätzlich dem Aufbau bei der ersten und zweiten Ausführungsform und wird daher hier nicht detailliert beschrieben. Die Antriebe umfassen (lediglich in Fig. 4c symbolisch dargestellte Elektromotoren/Getriebe-Einheiten 319 bzw. 327, und die obere Beschickungsschurre bzw. das Oberteil 313 wird über ein Zahnrad 331 direkt angetrieben, während das Unterteil bzw. die untere Schurre 315 über ein sich frei drehendes zweifach verzahntes Rad 333, eine Abtriebswelle 337 und ein weiteres Zahnrad bzw. Ritzel 339 angetrieben wird.

Die Ausführung der Erfindung ist nicht auf die oben beschriebenen Ausführungsbeispiele beschränkt, sondern auch in einer Vielzahl von Abwandlungen im Rahmen fachmännischen Handelns möglich.

### Bezugszeichenliste

- 100; 100'; 300: Beschickungsvorrichtung
- 101, 301: Hochofen
- 103, 105; 303, 305: Vorratsbehälter
- 103a, 105a: Auslaufrohr
- 103b, 105b; 303b; 305b: Materialhalteklappe
(Materialfluß-Steuerventil
- 106; 304, 306: Einfülltrichter
- 107; 307: Grundkörper
- 107a: Auslauf
- 109; 309a, 309b: gasdichte Klappe (Absperrventil)
- 111; 311: Beschickungsschurre
- 113; 313: Oberteil
- 115; 315: Unterteil
- 117; 117'; 317 119, 127; 127';: Lagergehäuse
- 319, 327: Antrieb
- 121, 129: Elektromotor
- 123, 131: Antriebsritzel
- 125, 133; 133': Zahnkranz
- 135, 139; 339: Ritzel (Zahnrad)
- 137; 337: Abtriebswelle
- 140: Zahnkranz
- 141, 143: Schubstange
- 145: Halter
- 200: Steueranordnung
- 201: Prozeßrechner
- 203: Arbeitsspeicher
- 205: Programmspeicher
- 207: Antriebs-Steuereinheit
- 209: Beschickungs-Steuereinheit
- 211a, 211b: Drehwinkelgeber
- 301a: Flansch (des Hochofens)
- 308, 310: Schwenkklappe (Absperrventil)
- 312: Ventilbaugruppe
- 312a: Flansch (der Ventilbaugruppe)
- 314: Ventilbaugruppen-Antrieb
- 331: Zahnrad
- 333: zweifach verzahntes Rad
- A1: Längsachse (erste Drehachse)
- A2: zweite Drehachse

## Patentansprüche

1. Beschickungsvorrichtung (100; 100'; 300) zur Beschickung eines Schachtofens (101; 301) aus mindestens einem Vorratsbehälter (103, 105; 303, 305), mit einer Drehschurre (107, 111; 307, 311), welche einen um eine erste, im wesentlichen vertikal gerichtete Drehachse (A1) rotierend antreibbaren zylindrischen Grundkörper (107; 307) und eine mit einem Auslaß (107a) des Grundkörpers fest verbundene und mit diesem drehbare Beschickungsschurre (111; 311) aufweist, wobei die Beschickungsschurre aus einem dem Auslaß des Grundkörpers benachbarten Oberteil (113; 313) mit einer zur ersten Drehachse geneigten Längserstreckung und einem mit dem Oberteil drehbar verbundenen Unterteil (115; 315) zusammengesetzt ist, welches um eine zweite, zur ersten Drehachse beabstandete, im wesentlichen vertikale Drehachse (A2) drehbar ist, wobei dem Grundkörper (107; 307) und dem damit fest verbundenen Oberteil (113; 313) der Beschickungsschurre (111; 311) ein erster Antrieb (119; 121) aus dem Unterteil (115; 315) der Beschickungsschurre (111; 311) ein zweiter Antrieb (127; 129; 127') zugeordnet ist, wobei
das Ober- und Unterteil (113, 115; 313, 315) der Beschickungsschurre jeweils rohrartig ausgebildet sind derart, dass die Beschickungsschurre (111; 311) insgesamt ein schräg an den Auslaß des Grundkörpers angefügtes zweiteiliges Rohr definiert, und wobei der erste Antrieb (119, 121) getrieblich (123, 125) nur mit dem Grundkörper bzw. dem damit fest verbundenen Oberteil (113; 313) der Beschickungsschurre (111; 311), und der zweite Antrieb (127, 129; 127') getrieblich (131, 131', 133, 133') nur mit dem Unterteil (115; 315) der Beschickungsschurre (111; 311) verbunden ist, wobei erstgenannte getriebliche Verbindung einen drehfest mit dem Grundkörper (107; 307) verbundenen ersten Zahnkranz (125), mit dem ein mit dem ersten Antrieb (119, 121) verbundenes Ritzel (123) kämmt, und die letztgenannte getriebliche Verbindung einen am Grundkörper (107; 307) bzw. Oberteil (113; 313) relativ zu diesem drehbar gelagerten zweiten Zahnkranz (133; 133') umfasst, der unabhängig von der ersten getrieblichen Verbindung mit einem mit dem zweiten Antrieb (127; 127') verbundenen Ritzel (131) einerseits und über eine weitere Drehübertragungseinrichtung (135, 139, 140; 141, 143) mit dem Unterteil (115; 315) der Beschickungsschurre (111; 311) andererseits in Wirkverbindung steht.

2. Beschickungsvorrichtung nach Anspruch 1,
**dadurch gekennzeichnet, dass**
das Ober- und Unterteil (113, 115; 313, 315) der Beschickungsschurre im wesentlichen zylindrisch mit kreisförmigem oder elliptischem Querschnitt ausgebildet sind.

3. Beschickungsvorrichtung nach Anspruch 1 oder 2,
**dadurch gekennzeichnet, dass**
das Ober- und Unterteil (113, 115; 313, 315) der Beschickungsschurre an einer im wesentlichen senkrecht von der ersten und zweiten Drehachse durchstoßenen Ebene durch ein Lagergehäuse (117; 117', 317) miteinander verbunden sind.

4. Beschickungsvorrichtung nach einem der vorangehenden Ansprüche,
**dadurch gekennzeichnet, dass**
der zweite Zahnkranz (133) mit einem mit dem Unterteil (115; 315) der Beschickungsschurre (111; 311) wirkverbundenen Ritzel (135) kämmt.

5. Beschickungsvorrichtung nach einem der Ansprüche 1 bis 3,
**dadurch gekennzeichnet, dass**
mit dem zweiten Zahnkranz (133') eine am Unterteil (115) der Beschickungsschurre (111) angreifende Schubstangenanordnung (141, 143) verbunden ist.

6. Beschickungsvorrichtung nach Anspruch 4,
**dadurch gekennzeichnet, dass**
das mit dem zweiten Zahnkranz (133) kämmende und mit dem Unterteil (115) der Beschickungsschurre (111) in Wirkverbindung stehende Ritzel (135) über eine Antriebswelle (137) mit einem Antriebsritzel (139) verbunden ist, das mit einem das Unterteil drehfest umschließenden zweiten Zahnkranz (140) in Eingriff steht.

7. Beschickungsvorrichtung nach einem der Ansprüche 1 bis 4,
**dadurch gekennzeichnet, dass**
der Grundkörper (107) mit dem Oberteil (113) und insbesondere auch das Unterteil (115) im wesentlichen um 360° drehbar sind.

8. Beschickungsvorrichtung nach einem der vorangehenden Ansprüche,
**gekennzeichnet durch**
mindestens einen ersten und zweiten Vorratsbehälter (103, 105; 303, 305) für ein erstes und zweites Beschickungsgut, die zum Austrag von Beschickungsgut wahlweise mit dem Grundkörper (107; 307) in Fluidverbindung bringbar sind.

9. Beschickungsvorrichtung nach Anspruch 8,
**gekennzeichnet durch**
eine Beschickungs-Steuereinheit (209), mit der eingangsseitig erste und zweite Drehwinkel-Erfassungsmittel (211a, 211b) zur Erfassung der Drehwinkelstellung des Oberteils (113) und des Unterteils (115) und ausgangsseitig Klappenantriebe zur Herstellung oder Unterbrechung der Fluidverbindung zwischen dem ersten und zweiten Vorratsbehälter (103, 105) und dem Grundkörper (107) verbunden sind.

10. Beschickungsvorrichtung nach einem der vorangehenden Ansprüche,
**gekennzeichnet durch**
eine Antriebs-Steuereinheit (207) zur separaten Steuerung des ersten und zweiten Antriebs (119, 127; 127') synchron oder asynchron zueinander.

11. Beschickungsvorrichtung nach einem der vorangehenden Ansprüche,
**dadurch gekennzeichnet, dass**
zwischen dem Vorratsbehälter oder den Vorratsbehältern (103, 105; 303, 305) eine Ventilbaugruppe (312) mit mindestens einem ersten Materialfluß-Steuerventil (103b, 105b; 303b, 305b) und einem ersten gasdichten Absperrventil (309; 309a, 309b) vorgesehen ist.

12. Beschickungsvorrichtung nach Anspruch 11,
**dadurch gekennzeichnet, dass**
zwischen dem Vorratsbehälter oder den Vorratsbehältern (303, 305) und der Ventilbaugruppe (312) ein Einfülltrichter (304, 306) pro Vorratsbehälter vorgesehen ist, an dessen Auslauf das Materialfluß-Steuerventil (303b, 305b) angeordnet ist.

13. Beschickungsvorrichtung nach Anspruch 12,
**dadurch gekennzeichnet, dass**
an einem Auslauf des oder jedes Vorratsbehälters (303, 305) in den jeweiligen Einfülltrichter (304, 306) ein zweites gasdichtes Absperrventil (308, 310) angeordnet ist.

14. Beschickungsvorrichtung nach einem der Ansprüche 11-13,
**dadurch gekennzeichnet, dass**
die Ventilbaugruppe (312) mit dem Materialfluß-Steuerventil oder allen Materialfluß-Steuerventilen (303b, 305b) und dem ersten Absperrventil oder allen ersten Absperrventilen (309a, 309b) und jeweils zugehörigen Ventilantrieben als eine gegenüber dem Schachtofen (303, 305) und dem Vorratsbehälter bzw. den Vorratsbehältern als Ganzes verschiebbare Einheit ausgebildet ist.

15. Beschickungsvorrichtung nach einem der Ansprüche 11-14,
**dadurch gekennzeichnet, dass**
ein Einlassflansch (301a) des Schachtofens (301) über einem auf diesem aufliegenden Flansch (312a) der Ventilbaugruppe (312), insbesondere unter Einsatz einer wärmeausdehnungsausgleichenden Andrückeinrichtung, abgedichtet ist.

16. Beschickungsvorrichtung nach Anspruch 15,
**dadurch gekennzeichnet, dass**
die Andrückeinrichtung eine hydraulische Ausdrückeinrichtung oder thermostatische Andrückelemente aufweist.

## Claims

1. A feed device (100; 100'; 300) for feeding a shaft furnace (101; 301) comprising at least one storage container (103; 105; 303, 305), with a revolving chute (107, 111; 307, 311) which has a cylindrical main body (107; 307), capable of being driven in a rotating manner about a first axis of rotation (A1) directed substantially vertically, and a feed chute (111; 311) connected in a fixed manner to an outlet (107a) of the main body and capable of being rotated with the latter, wherein the feed chute is formed from an upper part (113; 313), adjacent to the outlet of the main body and with a longitudinal extension inclined with respect to the first axis of rotation, and a lower part (115; 315) which is connected in a rotatable manner to the upper part and which is capable of being rotated about a second, substantially vertical axis of rotation (A2) situated at a distance from the first axis of rotation, wherein a first drive (119; 121) is associated with the main body (107; 307) and the upper part (113; 313) of the feed chute (111; 311) connected in a fixed manner to the said main body (107; 307) [and] a second drive (127; 129; 127') is associated with the lower part (115; 315) of the feed chute (111; 311), wherein the upper and lower parts (113, 115; 313, 315) of the feed chute are constructed in a tubular manner in each case in such a way that the feed chute (111; 311) as a whole defines a two-part tube attached obliquely to the outlet of the main body, and wherein the first drive (119, 121) is connected by a gearing mechanism (123, 125) only to the main body or to the upper part (113; 313) of the feed chute (111; 311) connected in a fixed manner to the latter, and the second drive (127, 129; 127') is connected by a gearing mechanism (131, 131'; 133, 133') only to the lower part (115; 315) of the feed chute (111; 311), wherein the first-named gearing-mechanism connexion comprises a first toothed rim (125), which is connected in a rotationally fixed manner to the main body (107; 307) and with which a pinion (123) connected to the first drive (119, 121) meshes, and the last-named gearing-mechanism connexion comprises a second toothed rim (133; 133'), which is mounted on the main body (107; 307) and the upper part (113; 313) respectively so as to be rotatable relative to the latter and which is operatively connected - independently of the first gearing-mechanism connexion - to a pinion (131) connected to the second drive (127; 127') on the one hand and ― by way of a further rotation-transmitting device (135, 139, 140; 141, 143) - to the lower part (115; 315) of the feed chute (111; 311) on the other hand.

2. A feed device according to Claim 1, **characterized in that** the upper and lower parts (113, 115; 313, 315) of the feed chute are constructed in a substantially cylindrical manner with a circular or elliptical cross-section.

3. A feed device according to Claim 1 or 2, **characterized in that** the upper and lower parts (113, 115; 313, 315) of the feed chute are connected to each other by a bearing housing (117; 117'; 317) in a plane intersected substantially vertically by the first and second axes of rotation.

4. A feed device according to one of the preceding Claims, **characterized in that** the second toothed rim (133) meshes with a pinion (135) operatively connected to the lower part (115; 315) of the feed chute (111; 311).

5. A feed device according to one of Claims 1 to 3, **characterized in that** a connecting-rod arrangement (141, 143) engaging on the lower part (115) of the feed chute (111) is connected to the second toothed rim (133').

6. A feed device according to Claim 4, **characterized in that** the pinion (135) meshing with the second toothed rim (133) and operatively connected to the lower part (115) of the feed chute (111) is connected by way of a drive shaft (137) to a drive pinion (139) which engages with a second toothed rim (140) embracing the lower part in a rotationally fixed manner.

7. A feed device according to one of Claims 1 to 4, **characterized in that** the main body (107) with the upper part (113) and, in particular, also the lower part (115) are rotatable substantially through 360°.

8. A feed device according to one of the preceding Claims, **characterized by** at least one first and second storage container (103, 105; 303, 305) for a first and second feed material, which are capable of being fluidically connected to the main body (107; 307) in an optional manner for the discharge of feed material.

9. A feed device according to Claim 8, **characterized by** a discharge-control unit (209), to which are connected first and second rotational-angle detection means (211 a, 211b) at the inlet end for detecting the rotational-angle setting of the upper part (113) and the lower part (115) and modulating drives at the outlet end for forming or interrupting the fluidic connexion between the first and second storage containers (103, 105) and the main body (107).

10. A feed device according to one of the preceding Claims, **characterized by** a drive-control unit (207) for the separate control of the first and second drives (119, 127; 127') in synchronism or out of synchronism with each other.

11. A feed device according to one of the preceding Claims, **characterized in that** a valve sub-assembly (312) with at least one first material-flow control valve (103b, 105b; 303b, 305b) and a first gas-tight shut-off valve (309; 309a, 309b) is provided between the storage container or the storage containers (103, 105; 303, 305).

12. A feed device according to Claim 11, **characterized in that** one filling funnel (304, 306) per storage container, at the outlet of which the material-flow control valve (303b, 305b) is arranged, is provided between the storage container or the storage containers (303, 305) and the valve sub-assembly (312).

13. A feed device according to Claim 12, **characterized in that** a second gas-tight shut-off valve (308, 310) is arranged at an outlet of the or each storage container (303, 305).

14. A feed device according to one of Claims 11 to 13, **characterized in that** the valve sub-assembly (312) with the material-flow control valve or all the material-flow control valves (303b, 305b) and the first shut-off valve or all the first shut-off valves (309a, 309b) and respective associated valve drives is constructed in the form of a unit capable of being displaced as a whole with respect to the shaft furnace (303, 305) and the storage container or the storage containers.

15. A feed device according to one of Claims 11 to 14, **characterized in that** an inlet flange (301a) of the shaft furnace (301) is sealed off by way of a flange (312a) of the valve sub-assembly (312) resting on the latter, in particular using a heat-expansion-compensating pressing device.

16. A feed device according to Claim 15, **characterized in that** the pressing device is an hydraulic pressing-out device or thermostatic pressing elements.

## Revendications

1. Dispositif de chargement (100 ; 100' ; 300) pour charger un four vertical (101 ; 301) à partir d'au moins un réservoir (103, 105 ; 303, 305) avec une goulotte tournante (107, 111 ; 307, 311) qui comporte un corps de base (107 ; 307) cylindrique pouvant être entraîné en rotation autour d'un premier axe de rotation (A1) dirigé sensiblement verticalement, ainsi qu'une goulotte de chargement (111 ; 311) solidaire d'une sortie (107a) du corps de base et pouvant tourner avec celle-ci, la goulotte de chargement étant composée d'une partie supérieure (113 ; 313), voisine de la sortie du corps de base, avec une étendue longitudinale inclinée par rapport au premier axe de rotation et une partie inférieure (115 ; 315) reliée en rotation à la partie supérieure, laquelle peut tourner autour d'un deuxième axe de rotation (A2) sensiblement vertical, espacé du premier axe de rotation, un premier dispositif d'entraînement (119; 121) étant associé au corps de base (107 ; 307) et à la partie supérieure (113 ; 313), solidaire de celui-ci, de la goulotte de chargement (111 ; 311), et un deuxième dispositif d'entraînement (127 ; 129 ; 127') étant associé à la partie inférieure (115 ; 315) de la goulotte de chargement (111 ; 311), dans lequel
la partie supérieure et la partie inférieure (113, 115 ; 313, 315) de la goulotte de chargement sont réalisées chacune à la manière d'un tube de façon à ce que la goulotte de chargement (111 ; 311) définisse dans son ensemble un tube en deux parties adjoint obliquement à la sortie du corps de base, et dans lequel le premier dispositif d'entraînement (119, 121) n'est relié en transmission (123, 125) qu'au corps de base ou à la partie supérieure (113; 313), solidaire de celui-ci, de la goulotte de chargement (111; 311), et le deuxième dispositif d'entraînement (127, 129 ; 127') n'est relié en transmission (131, 131', 133, 133') qu'à la partie inférieure (115 ; 315) de la goulotte de chargement (111 ; 311), la première liaison en transmission citée comprenant une première couronne dentée (125) reliée solidairement en rotation au corps de base (107 ; 307), avec laquelle engrène un pignon (123) relié au premier dispositif d'entraînement (119, 121), et la deuxième liaison en transmission citée comprenant une deuxième couronne dentée (133; 133') montée sur le corps de base (107 ; 307) ou la partie supérieure (113 ; 313) de manière à pouvoir tourner par rapport à celui-ci ou celle-ci, laquelle est en liaison active, indépendamment de la première liaison en transmission, avec un pignon (131) relié au deuxième dispositif d'entraînement (127 ; 127') d'une part et, par un autre dispositif de transmission de rotation (135, 139, 140 ; 141, 143), avec la partie inférieure (115 ; 315) de la goulotte de chargement (111, 311) d'autre part.

2. Dispositif de chargement selon la revendication 1,
**caractérisé en ce que**
la partie supérieure et la partie inférieure (113, 115 ; 313, 31 5) de la goulotte de chargement sont réalisées sensiblement cylindriques avec une section transversale de forme circulaire ou elliptique.

3. Dispositif de chargement selon la revendication 1 ou 2,
**caractérisé en ce que**
la partie supérieure et la partie inférieure (113, 115 ; 313, 315) de la goulotte de chargement sont reliées entre elles par un boîtier formant palier (117; 117', 317), dans un plan traversé sensiblement perpendiculairement par le premier et le deuxième axe de rotation.

4. Dispositif de chargement selon l'une des revendications précédentes,
**caractérisé en ce que**
la deuxième couronne dentée (133) engrène avec un pignon (135) relié activement à la partie inférieure (115 ; 315) de la goulotte de chargement (111 ; 311).

5. Dispositif de chargement selon l'une des revendications 1 à 3,
**caractérisé en ce que**
à la deuxième couronne dentée (133') est relié un dispositif à bielle (141, 143) agissant sur la partie inférieure (115) de la goulotte de chargement (111).

6. Dispositif de chargement selon la revendication 4,
**caractérisé en ce que**
le pignon (135) engrenant avec la deuxième couronne dentée (133) et en liaison active avec la partie inférieure (115) de la goulotte de chargement (111), est relié par un arbre d'entraînement (137) à un pignon d'entraînement (139) qui est en prise avec une deuxième couronne dentée (140) entourant solidairement en rotation la partie inférieure.

7. Dispositif de chargement selon l'une des revendications 1 à 4,
**caractérisé en ce que**
le corps de base (107) avec la partie supérieure (113) et en particulier également avec la partie inférieure (115) peuvent tourner sensiblement de 360°.

8. Dispositif de chargement selon l'une des revendications précédentes,
**caractérisé par**
au moins un premier réservoir et un deuxième réservoir (103, 105 ; 303, 305) pour un premier et un deuxième produit de chargement, lesquels peuvent être amenés en option en liaison fluidique avec le corps de base (107 ; 307) pour l'extraction du produit de chargement.

9. Dispositif de chargement selon la revendication 8,
**caractérisé par**
une unité de commande de chargement (209) à laquelle sont reliés côté entrée des premiers et des deuxièmes moyens de détection d'angle de rotation (21 1a, 211 b) pour détecter la position angulaire de la partie supérieure (113) et de la partie inférieure (115) et, côté sortie, des dispositifs d'entraînement à clapet pour réaliser ou interrompre la liaison fluidique entre le premier et le deuxième réservoir (103, 105) et le corps de base (107).

10. Dispositif de chargement selon l'une des revendications précédentes,
**caractérisé par**
une unité d'entraînement de commande (207) pour la commande séparée du premier et du deuxième dispositif d'entraînement (119, 127 ; 127') l'un par rapport à l'autre, de manière synchrone ou asynchrone.

11. Dispositif de chargement selon l'une des revendications précédentes,
**caractérisé en ce que**
entre le réservoir ou les réservoirs (103, 105 ; 303, 305) est prévu un ensemble de soupapes (312) avec au moins une première soupape de commande d'écoulement de matière (103b, 105b ; 303b, 305b) et une première soupape d'arrêt (309 ; 309a, 309b) étanche aux gaz.

12. Dispositif de chargement selon la revendication 1 ,
**caractérisé en ce que**
il est prévu entre le réservoir ou les réservoirs (303, 305) et l'ensemble de soupapes (312), une trémie de chargement (304, 306) par réservoir, à la sortie de laquelle est disposée la soupape de commande d'écoulement de matière (303b, 305b).

13. Dispositif de chargement selon la revendication 12,
**caractérisé en ce que**
une deuxième soupape d'arrêt (308, 310) étanche aux gaz est disposée à une sortie du ou de chaque réservoir (303, 305) dans la trémie de chargement (304, 306) respective.

14. Dispositif de chargement selon l'une des revendications 11 à 13,
**caractérisé en ce que**
l'ensemble de soupapes (312) avec la soupape de commande d'écoulement de matière ou toutes les soupapes de commande d'écoulement de matière (303b, 305b) et la première soupape d'arrêt ou toutes les soupapes d'arrêt (309a, 309b) et les dispositifs d'entraînement de soupape correspondants, est réalisé sous la forme d'une unité pouvant coulisser en bloc par rapport au four vertical (303, 305) et au réservoir ou aux réservoirs.

15. Dispositif de chargement selon l'une des revendications 11 à 14,
**caractérisé en ce que**
une bride d'entrée (301 a) du four vertical (301) est rendue étanche par une bride (312a), reposant sur celle-ci, de l'ensemble de soupapes (312), en particulier par utilisation d'un dispositif de pression compensant la dilatation thermique.

16. Dispositif de chargement selon la revendication 15,
**caractérisé en ce que**
le dispositif de pression comporte un dispositif de pression hydraulique ou des éléments de pression thermostatique.
